# EUROPÄISCHE PATENTSCHRIFT

(11) **EP 2 261 876 B1**
(45) Veröffentlichungstag und Bekanntmachung des Hinweises auf die Patenterteilung: **09.05.2012**
(21) Anmeldenummer: 10152156.5
(22) Anmeldetag: 29.01.2010
(51) Int. Cl.: G08G 1/07, G08G 1/081

(54) **Verfahren und Vorrichtung zum Umschalten von Signalprogrammen**
Device and method for switching signal programs
Procédé et dispositif de commutation de programmes de signal

(30) Priorität: 27.05.2009 DE 102009022833
(43) Veröffentlichungstag der Anmeldung: 15.12.2010
(73) Patentinhaber: SIEMENS AKTIENGESELLSCHAFT, 80333 München (DE)
(72) Erfinder: John, Alexander Dr., 81477 München (DE); Poschinger, Andreas Dr., 82515 Wolfratshausen (DE)

(56) Entgegenhaltungen:
- DE-A1- 10 208 381
- DE-B1- 2 540 830
- US-A- 5 257 194

## Beschreibung

Die Erfindung bezieht sich auf ein Verfahren zum Umschalten von Signalprogrammen nach dem Oberbegriff des Patentanspruches 1 sowie auf eine Vorrichtung zur Durchführung des Verfahrens nach Anspruch 10.

Es ist bekannt, den Verkehrsablauf an Knotenpunkten eines Straßennetzes, etwa an Kreuzungen, Einmündungen oder anderen Straßenstellen, mittels Lichtsignalanlagen zu steuern. Eine Lichtsignalanlage weist Signalgeber zur Abgabe von Lichtsignalen an Verkehrsteilnehmer sowie ein Steuergerät zum Anschalten der Signalgeber nach einem Signalprogramm auf. Ein oder mehrere Lichtsignale, die stets gleiche Signalzustände anzeigen, werden zu Signalgruppen zusammengefasst. Im Signalprogramm sind die Signalzeiten der Lichtsignalanlage hinsichtlich Dauer und Zuordnung festgelegt. Das Signalprogramm wird graphisch durch einen Signalzeitenplan im Zeitmaßstab, kurz Signalplan genannt, dargestellt.

Unterschiedliche Verkehrsbedingungen erfordern Signalprogramme mit unterschiedlichen Freigabezeitverteilungen oder Umlaufzeiten und Versatzzeiten. Der Wechsel zwischen zwei Signalprogrammen wird als Umschaltvorgang bezeichnet. Der Umschaltvorgang muss zu einem Zeitpunkt erfolgen, zu dem der Übergang verkehrstechnisch sinnvoll ist, d.h., er sollte mit möglichst geringen Störungen des Verkehrsablaufs realisiert werden und mit vertretbarem steuerungstechnischen Aufwand zu erreichen sein. Die Entscheidung, von einem laufenden Signalprogramm in ein anderes Signalprogramm umzuschalten, wird gefällt aufgrund vorgegebener Umschalt-Uhrzeiten oder aufgrund aktuell ermittelter Messdaten.

Aus der Patentschrift US 5,257,194 ist ein Steuerungsverfahren für den Straßenverkehr bekannt, bei dem das Steuerungsverfahren und das Phasenschema definiert und Anforderungsschalter in jedem Betriebszyklus gesetzt werden. In tageszeitabhängigen Steuerungsverfahren werden auch Signalzeitenparameter in jedem Zyklus definiert. Eine gemeinsame Zyklenlänge und ein geplanter Versatz werden am lokalen Mastersteuergerät berechnet. Die Versatzabweichung wird gemessen und zusammen mit der berechneten Zyklenlänge zur Anpassung der lokalen Signalzeiten verwendet.

Im Anhang F der "Richtlinien für Lichtsignalanlagen RiLSA", herausgegeben 1992 von der Forschungsgesellschaft für Straßen- und Verkehrswesen, werden grundlegende Umschaltprinzipien beschrieben. Dort wird zwischen direkter Umschaltung, Umschaltung mit Standzeit, Umschaltung ohne definierten Umschaltzeitpunkt und Umschaltung mit Umschaltsignalprogramm unterschieden. Bei einer Umschaltung mit Standzeit wird zunächst das aktuell geschaltete Signalprogramm bis zum nächsten Umschaltzeitpunkt abgearbeitet. Dann wird das Signalprogramm in der Weise desaktiviert, dass der letzte Signalisierungszustand erhalten bleibt. Währenddessen läuft die Bezugszeit des neu zu schaltenden Signalprogramms weiter, bis sie den nächstgelegenen Umschaltzeitpunkt erreicht hat. Zwischen dem Umschaltzeitpunkt des alten Signalprogramms und dem des neuen hat sich somit eine Standzeit gebildet. Zur Vermeidung gerätetechnischer und verkehrstechnischer Probleme ist bei der Umsetzung in konkrete Anwendungen zu beachten, dass die Umschaltzeitpunkte innerhalb oder außerhalb der Freigabezeiten in Koordinierungsrichtung, jedoch nicht innerhalb einer Übergangszeit liegen sollen. Zur Minimierung des Planungsaufwands und des rechnerbedingten Zeitbedarfs für die Umschaltung in größeren Netzen sollen Umschaltsignalprogramme nur in Ausnahmefällen vorgesehen werden.

Die Auslegeschrift DE 25 12 912 offenbart ein Verfahren zum Signalplanwechsel bei Straßenverkehrssignalanlagen, welches von vorab festgelegten Umschaltpunkten mit gleichen Signalbildphasen ausgeht, welche aufgrund der unterschiedlichen Länge der einzelnen Umlaufzeiten stark voreinander abweichen können. Zur Gewährleistung eines reibungslosen Ablaufs des Signalplanwechsels und des Straßenverkehrs soll mit Sicherheit eine über 10% hinausgehende Dehnung der Signalbildphasen vermieden werden. Dies wird erreicht, indem die zeitliche Zuordnung der Umschaltpunkte überprüft und daraus ein Befehl zur Verkürzung oder Verlängerung der in Betracht kommenden Signalbildphasen abgeleitet wird. Die Zeitachse eines Signalplans wird zu einem Schaltzeitpunkt sprunghaft gegenüber der Zeitachse des anderen Signalplans verschoben, wodurch mindestens eine der Zeitachsen vor dem Umschalten asynchronisiert wird. Der eintreffende Schaltwunsch veranlasst im nächstfolgenden Umschaltpünkt die Umschaltung von einem Signalplan auf den anderen. Nach dem Umschalten synchronisieren die Schaltpunkte die Zeitachsen wieder.

Aus dem Handbuch zur Grundversorgung eines Steuergerätes SITRAFFIC C800V, herausgegeben am 15.12.2003 von Siemens AG, ist aus dem Kapitel 4.6.5 ein Umschalt- und Synchronisierverfahren namens Stretch bekannt, wonach zunächst im neuen Signalplan zu prüfen ist, ob es einen Zeitpunkt im Programmumlauf gibt, bei dem das Signalbild mit dem aktuellen Signalbild übereinstimmt. Ist dies der Fall, so wird dieser Zeitpunkt sofort eingestellt und man befindet sich im neuen Signalplan. Die Synchronität mit der Referenzzeit wird durch Stauchen oder Dehnen des Signalplans gegebenenfalls über mehrere Umläufe hinweg hergestellt. Wird kein identisches Signalbild gefunden, wird der alte Signalplan solange ausgeführt, bis ein identisches Signalbild gefunden wird oder bis der Signalplan den günstigsten Schaltzeitpunkt erreicht. Dort wird auf jeden Fall in den günstigsten Schaltzeitpunkt des neuen Signalplans gewechselt.

Bei den bekannten Umschaltverfahren wird jedoch nur ein einzelner Knotenpunkt isoliert betrachtet. Es findet somit keine Abstimmung auf den Umschaltvorgang an den benachbarten Knotenpunkten statt.

Der Erfindung liegt daher die Aufgabe zugrunde, ein Verfahren der eingangs genannten Art bereitzustellen, mit welchem sich störende Auswirkungen auf den Verkehrsfluss beim Signalprogrammwechsel an mehreren benachbarten Knotenpunkten minimieren lassen.

Die Aufgabe wird gelöst durch ein Verfahren mit den Merkmalen des Patentanspruches 1. Es werden mehrere Umschaltvarianten vorgegeben, wobei eine Umschaltvariante durch eine zeitlich-örtliche Reihenfolge von Umschaltsignalprogrammen für die Knotenpunkte bestimmt ist. Die vorgegebenen Umschaltvarianten werden anhand eines oder mehrerer verkehrstechnischer Bewertungskriterien bewertet, wobei die hinsichtlich der Bewertung verkehrstechnisch günstigste Umschaltvariante ausgeführt wird. Unabhängig davon, wodurch die Mehrzahl an Umschaltvarianten vorgegeben ist, kann durch Berücksichtigung quantitativer und/oder qualitativer verkehrstechnischer Bewertungskriterien die günstigste Umschaltvariante ermittelt werden. Handelt es sich um koordinierte Knotenpunkte, so können in die Vorgabe der Umschaltvarianten die gegenseitige Lage der Knotenpunkte sowie eine Progressionsgeschwindigkeit auf einem die Knotenpunkte verbindenden Streckenzug berücksichtigt werden.

In einer vorteilhaften Ausführungsform des erfindungsgemäßen Umschaltverfahrens werden je Knotenpunkt Umschaltsignalprogramme mit Standzeit ermittelt, die den jeweils möglichen gegenseitigen Lagen der Umschaltzeitpunkte des aktuell geschalteten und des neu zu schaltenden Signalprogramms entsprechen, wobei als Umschaltvarianten zu zeitlich-örtlichen Reihenfolgen kombinierte Umschaltsignalprogramme der Knotenpunkte gebildet werden. Die Umschaltsignalprogramme setzen sich aus Anteilen des jeweiligen aktuell geschalteten und des neu zu schaltenden Signalprogramms zusammen. Das Verhältnis der beiden Anteile ist dabei abhängig von der gegenseitigen Lage der Umschaltzeitpunkte im betrachteten Umschaltumlauf, wodurch die jeweilige Standzeit - die auch Null sein kann - bestimmt ist. Für die Länge der Standzeit existiert eine Periodizität, die dem kleinsten gemeinsamen Vielfachen der Umlaufzeiten des aktuell geschalteten und des neu zu schaltenden Signalprogramms entspricht. Jede dieser Lagen bzw. jede der Standzeiten entspricht dabei einem möglichen Umschaltsignalprogramm. Damit existiert pro Knotenpunkt eine definierte, endliche Anzahl von Umschaltsignalprogrammen. Erweitert man die Betrachtung auf mehrere Knotenpunkte, deren Signalprogramme beispielsweise eine grüne Welle bilden, bleibt die Aussage gültig. Daher ist es möglich, eine endliche Anzahl an Umschaltvarianten zu untersuchen und die günstigste auszuwählen.

In einer vorteilhaften Ausgestaltung des erfindungsgemäßen Umschaltverfahrens wird zur verkehrstechnischen Bewertung einer Umschaltvariante ermittelt, inwieweit das oder die Bewertungskriterien bei den Umschaltsignalprogrammen der Umschaltvariante vom jeweils neu zu schaltenden Signalprogramm abweicht bzw. abweichen. Mit Vorteil kann bei der verkehrstechnischen Bewertung der Umschaltvarianten auf online durch Detektoren bestimmte Verkehrsdaten verzichtet werden. Die gesamte relevante Information über die Verkehrslage wird hier aus dem neu zu schaltenden Signalprogramm extrahiert. Dieser wird als optimal für die aktuelle und erwartete Verkehrslage angenommen. Es wird dabei vorausgesetzt, dass die Erstellung des neu zu schaltenden Signalprogramms nach bestimmten verkehrstechnischen bzw. planerischen Kriterien bzw. Regeln erfolgt ist. Diese lassen dann Rückschlüsse auf die erwartete Verkehrsstärke und die erwarteten Verkehrsströme an den einzelnen Knotenpunkten zu. Daher erfolgt die verkehrstechnische Bewertung der Umschaltvarianten über die Bestimmung der jeweiligen Abweichungen der Umschaltsignalprogramme von den neu zu schaltenden Signalprogrammen.

In einer bevorzugten Ausgestaltung des erfindungsgemäßen Umschaltverfahrens werden als Bewertungskriterium die sich aus den Übergangssignalprogrammen einer Umschaltvariante ergebenden Leistungsfähigkeiten der relevanten Signalgruppen berücksichtigt. Bei grünen Wellen sind die Signalgruppen in Hauptlast- und deren Gegenrichtung relevant. Aus dem betrachteten Signalprogramm wird die Grünzeitverteilung, d.h. das Verhältnis von Grünzeit zur Umlaufzeit, bestimmt und die Sättigungsverkehrsstärke, d.h. die maximal mögliche Verkehrsstärke in einem Querschnitt eines Fahrstreifens während einer Stunde Freigabezeit, abgeschätzt. Letztere ist ein konstanter Wert, der nur von straßenbaulichen Gegebenheiten abhängt. Die Leistungsfähigkeit ergibt sich daraus als Produkt des Anteils der Freigabezeit am gesamten Umlauf und der Sättigungsverkehrsstärke.

In einer vorteilhaften Ausgestaltung des erfindungsgemäßen Verfahrens werden als Bewertungskriterium die Linksabbiegerphasen der Umschaltsignalprogramme einer Umschaltvariante berücksichtigt. Hierzu wird der Versatz der Freigabezeiten der erwähnten Signalgruppen betrachtet, der zur Berücksichtigung von Linksabbiegern bei der Erstellung des neu zu schaltenden Signalprogramms verwendet worden ist.

In einer weiteren vorteilhaften Ausführungsform des erfindungsgemäßen Verfahrens werden als Bewertungskriterium die effektiven Kapazitäten von durch ein Umschaltsignalprogramm einer Umschaltvariante an einem Knotenpunkt erzeugten Pulkbändern berücksichtigt. Die Freigabezeit an einem betrachteten Knotenpunkt erzeugt ein Pulkband, das auf den in Progressionsrichtung nächsten Knotenpunkt trifft. Es hängt von dessen Signalisierungszustand ab, wie viele Fahrzeuge aus dem eintreffenden Pulkband möglicherweise erst im nächsten Signalumlauf den Knotenpunkt passieren können. Um diesen Effekt quantifizieren zu können, wird der zeitliche Überlapp des Pulkbandes mit der Freigabezeit dieses Knotenpunktes gemessen.

In einer bevorzugten Ausführungsform des erfindungsgemäßen Verfahrens werden als Bewertungskriterium Vor- und Nachlaufzeiten zum Pulkband in den Umschaltsignalprogrammen einer Umschaltvariante berücksichtigt. Eine an einem Knotenpunkt wartende Fahrzeugschlange sollte möglichst vor dem Eintreffen des Fahrzeugpulks in Progressionsrichtung abgebaut werden. Dies wird durch mögliche Vor- und Nachlaufzeiten zum Pulkband erreicht und somit in die Bewertung einbezogen.

In einer bevorzugten Ausgestaltung des erfindungsgemäßen Umschaltverfahrens werden als Bewertungskriterium durch die Umschaltsignalprogramme einer Umschaltvariante bedingte Wartezeiten und/oder Anzahlen von Halten berücksichtigt. Hierdurch wird die verkehrstechnische Bewertung noch um ein qualitatives Maß ergänzt, nämlich wie oft ein Fahrzeug in einem sich auf den signalisierten Knotenpunkt zubewegenden Fahrzeugpulk zum Halten gezwungen wird und/oder warten muss.

Mit Vorteil werden die Bewertungskriterien bei dem erfindungsgemäßen Umschaltverfahren zur Umsetzung eines vorgegebenen verkehrsstrategischen Ziels, insbesondere einer grünen Welle, eines Nutzeroptimums oder eines Systemoptimums, gewichtet. Die unterschiedliche Gewichtung der Bewertungskriterien ermöglicht das Setzen unterschiedlicher verkehrstechnischer Schwerpunkte bei der Auswahl der günstigsten Umschaltvariante. Bei grünen Wellen würde der Fokus auf den Signalgruppen in Progressionsrichtung liegen. Aber auch eine möglichst geringe Sperrzeit für Fahrzeuge in Querrichtung kann berücksichtigt werden. Zusätzlich können System- oder Nutzeroptima bestimmt werden. Bei einem Nutzeroptimum wird die maximale Abweichung eines Signalprogramms pro Umlauf betrachtet, beispielsweise die maximalen Wartezeiten je Fahrzeug an allen betrachteten Knotenpunkten. Dies entspricht grob der Erfahrung eines Fahrers im erzeugten Pulkband. Gesucht wird dann die Umschaltvariante, bei der diese Abweichungen alle eine möglichst geringe obere Grenze haben. Im Gegensatz dazu wird bei einem Systemoptimum die Umschaltvariante mit einer möglichst geringen, durchschnittlichen Abweichung gesucht. Diese kann wesentlich geringer sein als beim Nutzeroptimum. Je nach Verteilung der Abweichungen kann dies dann allerdings auf Kosten einiger weniger Pulkbänder innerhalb der Umschaltvariante geschehen. Im Gegenzug wird eine kollektive Eigenschaft, wie z.B. der Fahrzeugdurchsatz, optimiert.

Die Aufgabe wird ferner gelöst durch eine Vorrichtung zur Umschaltung von Signalprogrammen für lichtsignalgesteuerte Knotenpunkte eines Straßennetzes, wobei an jedem Knotenpunkt eine Lichtsignalanlage mit Signalgebern und einem Steuergerät zum Ausführen eines Signalprogramms angeordnet ist, und wobei die Steuergeräte und ein Verkehrsrechner miteinander wirkverbunden und derart ausgebildet sind, dass ein Umschaltverfahren nach einem der Ansprüche 1 bis 9 ausführbar ist.

Weitere Einzelheiten und Vorteile des erfindungsgemäßen Umschaltverfahrens ergeben sich aus einem in den Zeichnungen dargestellten Ausführungsbeispiel, in deren
FIG 1 die sich periodisch wiederholende Lage der Umschaltzeitpunkte aus einem aktuell geschalteten und einem neu zu schaltenden Signalprogramm und
FIG 2 ein Zeit-Weg-Diagramm einer Umschaltvariante für die Hauptlastrichtung
schematisch veranschaulicht sind.

In den Diagrammen gemäß FIG 1 sind nach rechts eine Bezugs- oder Referenzzeit t in Sekunden und nach oben jeweils die Zeitschritte Tx im Signalumlauf eines aktuell geschalteten Signalprogramms SP1 (oberes Diagramm) und eines neu zu schaltenden Signalprogramms SP2 (im unteren Diagramm) aufgetragen. Die Sägezahnmuster veranschaulichen die sich periodisch wiederholenden Signalumläufe nach einer Umlaufzeit TU1 von 140 Sekunden beim aktuell geschalteten Signalprogramm SP1 und mit einer Umlaufzeit TU2 von 120 Sekunden beim neu zu schaltenden Signalprogramm SP2. Bei Tx = 40 liegt der günstigste Umschaltzeitpunkt TS1 für das aktuell geschaltete Signalprogramm SP1, während der günstigste Umschaltzeitpunkt TS2 für das neu zu schaltende Signalprogramm SP2 bei Tx = 80 liegt. Gemäß dem Umschaltverfahren mit Standzeit ergeben sich für die verschiedenen Signalumläufe Umschaltsignalprogramme mit unterschiedlich langen Standzeiten t1, ..., t6, die sich periodisch wiederholen. Die Periodenlänge Tp dieses Umschaltvorgangs entspricht dem kleinsten gemeinsamen Vielfachen der beiden Umlaufzeiten TU1 und TU2 und beträgt im dargestellten Ausführungsbeispiel 840 Sekunden. Die Anzahl N an Umschaltsignalprogrammen an einem Knotenpunkt ermittelt sich daher aus dem Quotienten der Periodenlänge Tp des Umschaltvorganges und der Umlaufzeit TU1 des aktuell geschalteten Signalprogramms SP1. Bei L Knotenpunkten im Streckenzug mit gemeinsamen Umlaufzeiten ergeben sich insgesamt N^{L} Umschaltvarianten, die jeweils durch ein Zeit-Weg-Diagramm gemäß FIG 2 dargestellt werden können. Die Endlichkeit der Anzahl an Umschaltvarianten macht es erfindungsgemäß nun möglich, die einzelnen Umschaltvarianten verkehrstechnisch zu bewerten und die günstigste zur Ausführung auszuwählen.

Bei der verkehrstechnischen Bewertung wird das Umschaltsignalprogramm eines jeden Umlaufs an jedem Knotenpunkt bewertet. Dabei enthält jede Umschaltvariante L x N zu bewertende Umschaltsignalprogramme. Da das Umschalten an verschiedenen Knotenpunkten in verschiedenen Umläufen stattfinden kann, wird stets die gesamte Umlaufperiode Tp einer Umschaltvariante bewertet. Bewertet werden können die Leistungsfähigkeit der relevanten Signalgruppen, die Berücksichtigung von Linksabbiegerphasen, die effektiven Kapazitäten des Pulkbandes und Vor- und Nachlaufzeiten zum Pulkband. Diese vier quantitativen Bewertungskriterien können noch durch ein qualitatives Bewertungskriterium, wie z.B. Wartezeiten oder Halte, ergänzt werden. Allgemein wird versucht, die für Fahrzeuge in Progressionsrichtung relevanten Eigenschaften der Signalprogramme zu erfassen. Die Betrachtung kann je nach Zielsetzung analog auf die Nebenrichtungen erweitert werden.

Als eine wesentliche Eigenschaft verwendet das erfindungsgemäße Umschaltverfahren keine aktuell ermittelten Verkehrsdetektordaten. Stattdessen wird folgender Ansatz verwendet: Das neu zu schaltende Signalprogramm ist für alle Knotenpunkte bekannt und wird als optimal für die aktuelle und erwartete Verkehrsnachfrage vorausgesetzt. Daher dient es als Referenz zur Bewertung der verkehrstechnisch günstigsten Umschaltvariante. Die charakteristischen Eigenschaften aller Umschaltvarianten werden mit denen des jeweiligen neu zu schaltenden Signalplans verglichen. Dies geschieht für jedes einzelne Umschaltsignalprogramm an jedem Knotenpunkt in jedem Umlauf der Umschaltperiode Tp. Diejenige Umschaltvariante mit der geringsten Abweichung wird als die am Besten auf die Verkehrslage angepasste angesehen und erfindungsgemäß als günstigste Umschaltvariante ausgewählt. Zur Verfolgung unterschiedlicher verkehrsstrategischer Ziele, wie beispielsweise einer grünen Welle auf einem Streckenzug, oder einem Nutzer- oder Systemoptimum, können die einzelnen Bewertungskriterien entsprechend gewichtet werden.

Als Ergebnis liefert das erfindungsgemäße Umschaltverfahren die verkehrstechnisch günstigste Umschaltvariante, die gemäß FIG 2 als Zeit-Weg-Diagramm dargestellt ist. Der Umschaltvorgang wurde hier für einen Straßenzug optimiert, der sechs Knotenpunkte K1 bis K6 miteinander verbindet. Dabei ist nach rechts der Weg s in Metern von einem Referenzpunkt 0 bis zu den Knotenpunkten K1 bis K6 aufgetragen. An den Knotenpunkten Kn (n = 1,..., 6) sind nach oben in Richtung fortschreitender Zeit t Paare von Signalzeitenplänen aufgetragen, wovon der jeweils linke den Signalgruppen in Hauptlastrichtung des Streckenzuges und der jeweils rechte Signalplan den Signalgruppen der Gegenrichtung zugeordnet ist. In einem Signalplan sind Freigabezeiten durch einen unausgefüllten Balken und Sperrzeiten durch einen durchgezogenen Strich symbolisiert. Im dargestellten Ausführungsbeispiel erfolgt bei t0 = 273 Sekunden der Umschaltwunsch, gekennzeichnet durch die horizontal verlaufende Strichlinie. Bis t = 360 Sekunden werden an den Knotenpunkten Kn die aktuell geschalteten Signalprogramme SP1 abgearbeitet, die im Ausführungsbeispiel nach FIG 2 eine Umlaufzeit TU1 von 120 Sekunden haben; die zugehörigen Umlaufgrenzen sind durch horizontale, punktierte Linien gekennzeichnet. Dann beginnt der Umschaltvorgang mit einer Periodenlänge Tp von 840 Sekunden. Beginn und Ende dieser Umschaltperiode sind durch durchgezogene Linien gekennzeichnet. Ab t = 1200 Sekunden ist der Umschaltvorgang an jedem Knotenpunkt Kn abgeschlossen und es werden die neu zu schaltenden Signalprogramme SP2 abgearbeitet. Die neu zu schaltenden Signalprogramme SP2 haben eine Umlaufdauer TU2 von 120 Sekunden; deren Umlaufgrenzen sind in FIG 2 durch strichpunktierte Linien eingezeichnet. Der lokale Umschaltvorgang ist an der veränderten Breite des Pulkbandes P zu erkennen. Im dargestellten Ausführungsbeispiel werden die ersten drei Knotenpunkte K1 bis K3 im vierten Umlauf und die letzten drei Knotenpunkte K4 bis K6 im fünften Umlauf der Umschaltperiode Tp umgeschaltet. Die Umschaltvariante erhält daher die Signatur (4, 4, 4, 5, 5, 5). Im dargestellten Ausführungsbeispiel sind nur die Pulkbänder P in Hauptlastrichtung, in FIG 2 von links nach rechts verlaufend, dargestellt. Die inverse Steigung der Mittellinie eines Pulkbandes P entspricht der Progressionsgeschwindigkeit Vp, mit der ein Fahrzeug tatsächlich fahren muss, um die koordinierten Knotenpunkte K1 bis K6 ohne Halt passieren zu können.

Insgesamt werden alle Umschaltsignalprogramme SPU und damit auch die Standzeiten ti (i = 1,...,6) für die einzelnen Signalgruppen explizit berechnet. Die Endlichkeit der Anzahl der verfügbaren Umschaltsignalprogramme und damit auch der Umschaltvarianten wird erfindungsgemäß herausgearbeitet. Damit wird die Grundlage der verkehrstechnischen Bewertung der einzelnen Umschaltvarianten geschaffen. Ferner wird durch Ausnutzen der qualitativen Eigenschaften des Variantenraumes dieser in geeigneter Weise reduziert. Dieser Teil des Verfahrens setzt eine Umschaltung mit Standzeit voraus. Ähnliche Ansätze zur Bestimmung der möglichen Umschaltvarianten sind aber auch für andere Verfahren denkbar.

Entsprechend der Struktur des beschriebenen Umschaltverfahrens ist die Auswahl der Umschaltvariante ein wesentlicher Teil. Insbesondere ist der Bewertungsteil unabhängig vom Bereitstellen der möglichen Umschaltsignalprogramme. Bei einer endlichen Anzahl von möglichen Umschaltvarianten würde das beschriebene Bewertungsverfahren dennoch Anwendung finden; ebenfalls bei einer unendlichen Anzahl von beispielsweise durch Genetische Algorithmen erzeugten Umschaltsignalprogrammen.

Ohne Detektordaten zur Bestimmung der aktuellen Verkehrslage erscheint die Bewertung der Umschaltvarianten durch ein Verkehrsmodell als wenig aussichtsreich. Ohne geeignete Detektordaten wäre nur eine stochastische Parametrierung des Modells möglich. Im Fall von Pulkmodellen führt dies zu einem glatten Intensitätsprofil und erzeugt damit im Ensemblemittel einen kontinuierlichen Fahrzeugstrom. Dieser wird auch im erfindungsgemäßen Umschaltverfahren implizit angenommen. Allerdings werden bei Pulkmodellen daraus explizit absolute Werte abgeleitet. Diese basieren aber dann auf stochastisch gemittelten Annahmen und berücksichtigen nicht die aktuelle Verkehrslage. Daher ist eine absolute modellbasierte Bewertung erst auf Basis von realen Detektorwerten sinnvoll und stellt daher eine sinnvolle Erweiterung der Erfindung dar.

Im hier betrachteten Verfahren wird daher die gesamte relevante Information über die Verkehrslage aus dem neu zu schaltenden Signalprogramm extrahiert. Dieser Ansatz ist der innovative Kern des Bewertungsverfahrens. Das zu schaltende Signalprogramm wird als optimal für die aktuelle und erwartete Verkehrslage angenommen. Die Auswahl des neu zu schaltenden Signalprogramms selber ist nicht Bestandteil des beschriebenen Verfahrens. Es wird vorausgesetzt, dass die Erstellung des neu zu schaltenden Signalprogramms nach bestimmten verkehrstechnischen bzw. planerischen Kriterien bzw. Regeln erfolgt ist. Diese lassen dann Rückschlüsse auf die erwartete Verkehrsstärke und die erwarteten Verkehrsströme an den einzelnen Knotenpunkten zu. Die Bewertung der Umschaltvarianten erfolgt erfindungsgemäß über die Bestimmung der jeweiligen Abweichungen vom neu zu schaltenden Signalprogramm.

Damit werden insbesondere zwei grundlegende Vorgänge des Umschaltprozesses quantifiziert: Das verzögerte Umschalten und die Auswirkungen des Umschaltens selber. Der Signalprogrammwechsel findet lokal nicht zum frühestmöglichen Zeitpunkt statt. Dadurch läuft bis zum Umschaltumlauf ein nicht an die Verkehrslage angepasstes Signalprogramm. Die somit entstehenden Auswirkungen auf den Verkehrsfluss werden insbesondere durch den Vergleich mit dem neu zu schaltenden Signalprogramm berücksichtigt. Das Umschaltsignalprogramm hat im Allgemeinen ein vom aktuell geschalteten und neu zu schaltenden Signalprogramm abweichendes Signalbild. Das so erzeugte Pulkband P trifft an einem Knotenpunkt auf einen variantenabhängigen Signalisierungszustand, z.B. auf eine Sperrzeit über die gesamte Breite des Pulkbandes. Somit werden die direkten Auswirkungen des Umschaltens selber an einem Knotenpunkt berücksichtigt. Das gewünschte Optimum ergibt sich durch einen Kompromiss zwischen beiden Bewertungen.

## Patentansprüche

1. Verfahren zum Umschalten von Signalprogrammen für lichtsignalgesteuerte Knotenpunkte (Kn) eines Straßennetzes,
- wobei für jeden Knotenpunkt (Kn) ein aktuell geschaltetes Signalprogramm (SP1), ein neu zu schaltendes Signalprogramm (SP2) und wenigstens ein Umschaltsignalprogramm (SPU) vorgegeben werden,
**dadurch gekennzeichnet,**
- **dass** mehrere, jeweils durch eine zeitlich-örtliche Reihenfolge von Umschaltsignalprogrammen (SPU) für die Knotenpunkte (Kn) bestimmte Umschaltvarianten vorgegeben werden,
- **dass** die Umschaltvarianten anhand eines oder mehrerer verkehrstechnischer Bewertungskriterien bewertet werden, wobei die jeweiligen Abweichungen der Umschaltvarianten vom neu zu schaltenden Signalprogramm bestimmt werden,
- **dass** diejenige Umschaltvariante mit der geringsten Abweichung als günstigste Umschaltvariante ausgewählt wird,
- und **dass** die hinsichtlich der Bewertung verkehrstechnisch günstigste Umschaltvariante ausgeführt wird.

2. Verfahren nach Anspruch 1,
- wobei je Knotenpunkt (Kn) Umschaltsignalprogramme (SPUi) mit Standzeiten (ti) ermittelt werden, die den jeweils möglichen gegenseitigen Lagen der Umschaltzeitpunkte (TS1, TS2) des aktuell geschalteten und des neu zu schaltenden Signalprogramms (SP1, SP2) entsprechen,
- und wobei als Umschaltvarianten zu zeitlich-örtlichen Reihenfolgen kombinierte Umschaltsignalprogramme (SPUi) der Knotenpunkte (Kn) gebildet werden.

3. Umschaltverfahren nach Anspruch 1 oder 2,
- wobei zur verkehrstechnischen Bewertung einer Umschaltvariante ermittelt wird, inwieweit das oder die Bewertungskriterien bei den Umschaltsignalprogrammen (SPUi) der Umschaltvariante vom jeweils neu zu schaltenden Signalprogramm (SP2) abweicht bzw. abweichen.

4. Umschaltverfahren nach einem der Ansprüche 1 bis 3,
- wobei als Bewertungskriterium die sich aus den Umschaltsignalprogrammen (SPUi) einer Umschaltvariante ergebenden Leistungsfähigkeiten der relevanten Signalgruppen berücksichtigt werden.

5. Umschaltverfahren nach einem der Ansprüche 1 bis 4,
- wobei als Bewertungskriterium die Linksabbiegerphasen der Umschaltsignalprogramme (SPUi) einer Umschaltvariante berücksichtigt werden.

6. Umschaltverfahren nach einem der Ansprüche 1 bis 5,
- wobei als Bewertungskriterium die effektiven Kapazitäten von durch ein Umschaltsignalprogramm (SPUi) einer Umschaltvariante an einem Knotenpunkt (Kn) erzeugten Pulkbändern (P) berücksichtigt werden.

7. Umschaltverfahren nach einem der Ansprüche 1 bis 6,
- wobei als Bewertungskriterium Vor- und Nachlaufzeiten zum Pulkband (P) in den Umschaltsignalprogrammen (SPUi) einer Umschaltvariante berücksichtigt werden.

8. Umschaltverfahren nach einem der Ansprüche 1 bis 7,
- wobei als Bewertungskriterium durch die Umschaltsignalprogramme (SPUi) einer Umschaltvariante bedingte Wartezeiten und/oder Anzahlen von Halten berücksichtigt werden.

9. Umschaltverfahren nach einem der Ansprüche 1 bis 8,
- wobei die Bewertungskriterien zur Umsetzung eines vorgegebenen verkehrsstrategischen Ziels, insbesondere einer grünen Welle, eines Nutzeroptimums oder eines Systemoptimums, gewichtet werden.

10. Vorrichtung zur Umschaltung von Signalprogrammen für lichtsignalgesteuerte Knotenpunkte (Kn) eines Straßennetzes,
- wobei an jedem Knotenpunkt (Kn) eine Lichtsignalanlage mit Signalgebern und einem Steuergerät zum Ausführen eines Signalprogramms (SP) angeordnet ist,
- wobei die Steuergeräte und ein Verkehrsrechner miteinander wirkverbunden und derart ausgebildet sind, dass ein Umschaltverfahren nach einem der Ansprüche 1 bis 9 ausführbar ist.

## Claims

1. Method for changing over signal programmes for light-signal-controlled nodes (Kn) in a road network,
- wherein for each node (Kn) a currently connected signal programme (SP1), a new signal programme to be connected (SP2) and at least one changeover signal programme (SPU) are prescribed,
**characterized**
- **in that** a plurality of changeover variants, each determined by a local-time order of changeover signal programmes (SPU) for the nodes (Kn), are prescribed,
- **in that** the changeover variants are rated using one or more traffic-related rating criteria, wherein the respective discrepancies in the changeover variants from the new signal programme to be connected are determined,
- **in that** the changeover variant having the smallest discrepancy is selected as the most favourable changeover variant,
- and **in that** the changeover variant which is most favourable for traffic in terms of the rating is executed.

2. Method according to Claim 1,
- wherein, for each node (Kn), changeover signal programmes (SPUi) with idle times (ti) are ascertained which correspond to the respective possible reciprocal positions of the changeover times (TS1, TS2) for the currently connected and the new signal programme to be connected (SP1, SP2),
- and wherein the changeover variants formed are changeover signal programmes (SPUi) - combined into local-time orders
- for the nodes (Kn).

3. Changeover method according to Claim 1 or 2,
- wherein the traffic-related rating of a changeover variant involves ascertaining the extent to which the rating criterion or rating criteria for the changeover signal programmes (SPUi) of the changeover variant differs or differ from the respective new signal programme to be connected (SP2).

4. Changeover method according to one of Claims 1 to 3,
- wherein the rating criterion taken into account is the performance capabilities of the relevant signal groups, as arise from the changeover signal programmes (SPUi) of a changeover variant.

5. Changeover method according to one of Claims 1 to 4,
- wherein the rating criterion taken into account is the left-turn phases of the changeover signal programmes (SPUi) of a changeover variant.

6. Changeover method according to one of Claims 1 to 5,
- wherein the rating criterion taken into account is the effective capacities of bunching bands (P) produced by a changeover signal programme (SPUi) of a changeover variant at a node (Kn).

7. Changeover method according to one of Claims 1 to 6,
- wherein the rating criterion taken into account is lead and lag times for the bunching band (P) in the changeover signal programmes (SPUi) of a changeover variant.

8. Changeover method according to one of Claims 1 to 7,
- wherein the rating criterion taken into account is waiting times and/or numbers of stops which are caused by the changeover signal programmes (SPUi) of a changeover variant.

9. Changeover method according to one of Claims 1 to 8,
- wherein the rating criteria are weighted for the implementation of a prescribed traffic-strategy aim, particularly a green wave, a user optimum or a system optimum.

10. Apparatus for changing over signal programmes for light-signal-controlled nodes (Kn) in a road network,
- wherein at each node (Kn) there is arranged a set of traffic lights having signal generators and a controller for executing a signal programme (SP),
- wherein the controllers and a traffic computer are operatively connected to one another and are designed such that it is possible to execute a changeover method according to one of Claims 1 to 9.

## Revendications

1. Procédé de commutation de programme de signal pour des noeuds (Kn) commandés par signalisation lumineuse d'un réseau routier,
- dans lequel pour chaque noeud (kn) on prescrit un programme (SP1) de signal enclenché présentement, un programme (SP2) de signal à enclencher nouvellement et au moins un programme (SPU) de signal de commutation,
**caractérisé**
- **en ce que** l'on prescrit plusieurs variantes de commutation déterminées par une succession spatio-temporelle de programmes (SPU) de signal de commutation pour les noeuds (Kn),
- **en ce que** l'on évalue les variantes de commutation au moyen d'un ou de plusieurs critères d'évaluation en technique de trafic, les écarts respectifs des variantes de commutation étant déterminés par le programme de signalisation à enclencher nouvellement,
- on choisit la valeur de commutation ayant l'écart le plus petit comme variante de commutation la meilleure,
- et on exécute la variante de commutation la meilleure en technique de trafic en tenant compte de l'évaluation.

2. Procédé suivant la revendication 1
- dans lequel on détermine pour chaque noeud (Kn) des programmes (SPUi) de signal de commutation ayant des temps (ti) hors circulation, qui correspondent aux positions mutuelles respectives possibles des instants (TS1, TS2) de commutation du programme (SP1, SP2) de signal enclenché présentement et du programme (SP2) du signal à enclencher nouvellement,
- et dans lequel on forme comme variante de commutation à des successions spatio-temporelles des noeuds (Kn) des programmes (SPUi) de signal de commutation combinés.

3. Procédé suivant la revendication 1 ou 2,
- dans lequel on détermine pour l'évaluation en technique de trafic d'une variante de commutation dans quelle mesure le ou les critères d'évaluation pour les programmes (SPUi) de signal de commutation de variante de commutation s'écartent ou s'écartent du programme (SP2) de signal à enclencher nouvellement.

4. Procédé suivant l'une des revendications 1 à 3,
- dans lequel on prend en considération comme critère d'évaluation les capacités des groupes de signal pertinents, provenant des programmes (SPUi) de signal de commutation d'une variante de commutation.

5. Procédé suivant l'une des revendications 1 à 4,
- dans lequel on prend en considération comme critère d'évaluation les phases de tourner à gauche des programmes (SPUi) de signal de commutation d'une variante de commutation.

6. Procédé suivant l'une des revendications 1 à 5,
- dans lequel on prend en considération comme critère d'évaluation les capacités effectives de files (P) d'accumulation produites en un noeud (Kn) par un programme (SPUi) de signal de commutation d'une variante de commutation.

7. Procédé suivant l'une des revendications 1 à 6,
- dans lequel on prend en considération comme critère d'évaluation des temps avant et après la file (P) d'accumulation dans les programmes (SPUi) de signal de commutation.

8. Procédé suivant l'une des revendications 1 à 7,
- dans lequel on prend en considération comme critère d'évaluation des temps d'attente et/ou des nombres d'arrêt provoqués par le signal de commutation (SPUi) d'une variante de commutation.

9. Procédé suivant l'une des revendications 1 à 8,
- dans lequel on pondère les critères d'évaluation pour atteindre un but prescrit de stratégie de circulation, notamment un passage tout au vert, un optimum d'utilisateur ou un optimum de système.

10. Dispositif de commutation de programmes de signal pour les noeuds (Kn) commandés par un signal lumineux d'un réseau routier,
- dans lequel en chaque noeud (Kn) est disposé une installation de signalisation lumineuse, ayant des indicateurs de signal et un appareil de commande pour la réalisation d'un programme (SP) de signal,
- dans lequel les appareils de commande et un ordinateur de circulation coopèrent entre eux et sont constitués de manière à pouvoir réaliser un procédé de commutation suivant l'une des revendications 1 à 9.
